# DEMANDE DE BREVET EUROPEEN

(11) **EP 0 945 224 A1**
(43) Date de publication de la demande: **29.09.1999**
(21) Numéro de dépôt: 98500080.1
(22) Date de dépôt: 27.03.1998
(51) Int. Cl.: B25B 21/00

(54) **Dispositif électromécanique pour la manipulation d'écrous ou similaires**

(71) Demandeur: SUPER-EGO TOOLS S.A., E-48220 Abadiano (Vizcaya) (ES)
(72) Inventeur: Azkona Ollacarizqueta, Manuel, 48220 Abadiano (Viycaya) (ES)
(74) Mandataire: Urizar Barandiaran, Miguel Angel

(57) **Abrégé**

Dispositif électromécanique perfectionné, pour la manipulation d'écrous ou similaires, qui se compose d'un ensemble moteur (1) qui transmet on mouvement à un accouplement supplémentaire (3) comportant une tête ouverte (4) dans laquelle se dispose un engrenage ouvert (5) avec une bouche (51) et son contour intérieur adaptable du point de vue des dimensions à l'écrou à manipuler, le mouvement recevant l'engrenage ouvert (5) au moyen d'une transmission double constituée de deux pignons (6a), (6b) en position d'angle l'un par rapport à l'autre avec une largeur d'angle (α) supérieure à la largeur de la bouche (51) de l'engrenage ouvert (5).

D'application en outils manuels.

## Description

La présente invention traite d'un dispositif électromécanique perfectionné, pour la manipulation d'écrous ou éléments mâle-femelle en vue de leur accouplement-désaccouplement.

On connaît déjà la manipulation d'écrous employant des éléments purement mécaniques tels que les clefs à écrous. On connaît déjà également des dispositifs électromécaniques permettant de former les écrous "in situ" (machines que l'on connaît comme "machines à tarauder").

La présente invention associe l'application de machines à moteur (machines électromécaniques de celles que l'on emploie, par exemple, pour faire des filetages) dans la manipulation d'écrou, dès lors qu'une telle manipulation s'avère difficile ou impossible en employant les outils manuels conventionnels.

La sécurité est fondamentalement ce dont on a besoin avec ce type d'outils, aussi bien afin de protéger l'utilisateur et/ou l'élément à manipuler, que la sécurité lors de l'accouplement/désaccouplement entre composants de l'outil à proprement parler.

Le dispositif selon l'invention reçoit le mouvement d'un moteur par une transmission réductrice pourvue d'une tête à laquelle elle s'accouple.

Il se compose d'un accouplement supplémentaire à monter sur ladite tête et pourvu, à son tour. d'une tête ouverte sur laquelle est disposé un engrenage ouvert dont le contour intérieur est adaptable, du point de vue des dimensions, aux mesures de l'écrou à manipuler; ledit engrenage ouvert étant monté de sorte de pouvoir pivoter librement en recevant le mouvement transmis à partir de l'ensemble au moyen d'un moteur à travers un train d'engrenages disposé sur le propre accouplement supplémentaire.

Afin de nous aider à mieux apprécier l'objet de la présente invention, on trouvera représentée sur les plans une forme préférentielle de réalisation pratique susceptible de changements accessoires qui n'en altèreront pas le fondement.

La figure 1 représente une coupe générale d'un dispositif électromécanique perfectionné pour manipulation d'écrous ou similaires selon l'invention, dans une disposition d'opération.

On trouvera également représentés en disposition de montage plusieurs engrenages ouverts (5a), (5b), (5c) supplémentaires. On emploiera l'/les un(s) ou l'/les autre(s) en fonction des dimensions de l'écrou à manipuler sans que soit altéré pour autant le modèle dans son essence.

La figure 2 représente une vue de face correspondant à la figure antérieure.

On trouvera décrit ci-après un exemple de réalisation pratique, non limitative, de la présente invention.

La présente invention traite d'un dispositif électromécanique perfectionné, pour manipulation d'écrous, douilles, colliers et, en général, d'éléments mâle-femelle combinés les uns avec les autres. L'invention dispose d'un ensemble moteur (1) comportant un moteur et train d'engrenages pour en transmettre le mouvement à un élément d'accouplement (2'') à section de préférence polygonale associée à la section de la tête (2) de l'ensemble moteur (1) dans laquelle elle s'insère.

On dispose d'un dispositif d'accouplement supplémentaire (3), doté d'un axe-accouplement (31) conjugué à la forme de la section interne de l'accouplement sur l'élément d'accouplement (2''), sur lequel on le monte sous forme axiale. L'accouplement supplémentaire (3) comporte une tête (4) en forme d'orifice comportant un raccordement (41) dans lequel se dispose un engrenage ouvert (5), doté d'une possibilité de pivotement qui reçoit le mouvement à partir de l'outil ou ensemble moteur (1) à travers un train d'engrenages (6), disposé sur le propre accouplement supplémentaire (3).

L'accouplement supplémentaire (3) se structure, par exemple, en deux demi-parties (3a), (3b) reliées entre elles par des vis (28), (29) et définit également la tête (4) en deux demi-parties (4a), (4b). Entre les deux demi-parties (3a), (3b) et (4a), (4b) vont se situer respectivement les pignons du train d'engrenages (6) et l'engrenage ouvert (5).

Le corps (3a) du dispositif d'accouplement supplémentaire (3) comporte un axe de positionnement (7) qui se loge dans les paires d'orifices en vis-à-vis (7a), (7b) prévus à cet effet dans le corps (3a) et dans l'ensemble ou outil à moteur (1)

L'axe-accouplement (31) comporte un filetage - du côté opposé à la tête (2)- une vis de serrage (82) qui positionne de manière axiale un volant (81) sur le premier. Ce volant (81) s'érige en actionneur manuel -à volonté de la part de l'utilisateur- pour positionner l'engrenage ouvert (5) dans sa position initiale d'opération sans qu'il y ait nul besoin pour cela de faire agir le moteur de l'ensemble (1).

Simultanément, volant (81) et vis (82) constituent un serrage efficace entre outil (1) et accouplement supplémentaire (3) (le désaccouplement n'en est pas permis sans démontage volontaire préalable).

La tête ouverte (4) et l'engrenage ouvert (5) se positionnent entre eux en employant des moyens pour empêcher un détachement accidentel imprévisible. Pour la réalisation représentée, de tels moyens sont des queues d'outils escamotables (9) logées dans des paires d'orifices en vis-à-vis correspondant pour l'un à la tête ouverte (4) et pour l'autre à l'engrenage ouvert (5).

La tête (4) se voit montée d'un protecteur de sécurité (10) lequel ferme frontalement les ouvertures (41), (51) de tête (4) et engrenage ouvert (5). Ce protecteur (10) comporte des moyens qui tendent à le maintenir dans une position d'opération fermée.

Selon la réalisation représentée, le protecteur (10) se structure en un corps monopièce configuré comme un couvercle et monté sur la tête (4) en employant un axe-vis (28). Un ressort (16) monté sur ledit axe-vis (28) tend à maintenir le corps du protecteur (10) dans une position d'opération fermée (que l'on peut vaincre manuellement en faisant pression sur une joue (10a) -voir figure 2-).

Le train d'engrenages (6) disposé sur l'accouplement supplémentaire pour transmettre le mouvement dispose, au minimum, de deux pignons (6a), (6b) en position d'angle l'un par rapport à l'autre avec une largeur angulaire (α) plus grande que la largeur angulaire (β) de l'ouverture (51) de l'engrenage ouvert (5); de sorte que l'on évite toujours une transmission à vide - indépendamment de la position de l'engrenage ouvert (5)-.

En position initiale d'opération, les bouches (41), (51) de tête (4) et d'engrenage (5) permettent que ledit engrenage (5) embrasse l'écrou ou objet à manipuler ou visser/dévisser.

Le dispositif électromécanique perfectionné, pour la manipulation d'écrous, selon l'invention, a prévu la possibilité de disposer de différents engrenages (5a), (5b), (5c) ...., de différents diamètres en vue de leur insertion comme postiches dans l'engrenage ouvert (5) (qui, en principe est adapté, généralement, pour l'objet de plus grand diamètre à manipuler) et aux contours intérieurs combinés du point de vue des dimensions au contour extérieur des écrous ou éléments respectifs. On utilisera tel ou tel des engrenages (5) en fonction de chaque besoin concret.

Cette structuration pour le fonctionnement permet de recevoir l'élément à manipuler dans les bouches (41), (51) et l'on fait pivoter.

Dès que l'opération a pris fin, on raccorde à nouveau les bouches (41), (51) en vis-à-vis, afin d'extraire le dispositif.

## Revendications

1. Dispositif électromécanique perfectionné conçu pour la manipulation d'écrous ou similaires, se caractérisant par le fait qu'il se compose de :
a) un ensemble moteur (1) qui transmet son mouvement à un élément d'accouplement (2'') inséré dans la tête (2) de l'ensemble moteur (1);
b) un accouplement supplémentaire (3) se composant de
b₁) une tête ouverte (4) dans laquelle est disposé un engrenage ouvert (5) pourvu d'une bouche (51) et dont le contour intérieur est adaptable du point de vue des dimensions à l'écrou à manipuler,
b₂) un axe-accouplement (31) qui s'insère dans l'élément d'accouplement (2'') en recevant son mouvement, et en le transmettant à
b₃) l'engrenage ouvert (5) au moyen d'une double transmission constituée par deux pignons (6a), (6b) en position d'angle l'un par rapport à l'autre et d'une largeur (α) plus grande que l'amplitude de la bouche (51) de l'engrenage ouvert (5),
b₄) un volant (81) relié au plan coaxial à l'axe-accouplement (31) en vue de son serrage et actionnement manuel.

2. Dispositif électromécanique perfectionné, conçu pour la manipulation d'écrous ou similaires, selon revendication antérieure, se caractérisant par le fait, de plus, qu'il a été prévu une pluralité d'engrenages ouverts supplémentaires (5a), (5b), (5c), aux contours extérieurs associés à ceux du contour intérieur de l'engrenage ouvert (5) sur lequel ils se disposent, et aux contours intérieurs combinés dans chaque cas du point de vue des dimensions aux mesures des écrous respectifs à manipuler, les engrenages ouverts (5a), (5b), (5c) pouvant s'échanger les uns les autres en fonction de chaque dimension concrète de l'écrou à manipuler.

3. Dispositif électromécanique perfectionné, pour manipulation d'écrous ou similaires, selon revendications antérieures, se caractérisant par le fait qu'il se compose d'un protecteur avant de sécurité (10), monté frontalement sur la tête ouverte (4) en ayant la possibilité de basculer, et comportant un ressort qui tend à le maintenir en position d'opération de fermeture, pour empêcher le raccordement / déconnexion accidentel(le) ou involontaire de tel ou tel élément.

4. Dispositif électromécanique perfectionné, pour la manipulation d'écrous ou similaires, selon revendications antérieures, se caractérisant par le fait qu'en outre le volant de serrage (81) s'érige en actionneur manuel pour positionner le raccordement (51) de l'engrenage ouvert (5), (5a), (5b) correspondant dans sa position initiale d'opération.

5. Dispositif électromécanique perfectionné, pour manipulation d'écrous ou similaires, selon revendications antérieures, se caractérisant par le fait qu'il comporte des moyens de serrage/montage (8), tant pour positionner le dispositif d'accouplement supplémentaire (3) sur l'ensemble moteur (1) que pour empêcher leur détachement mutuel involontaire; lesdits moyens étant respectivement un axe positionneur (7) logés dans lesdites mortaises conjuguées (7a), (7b) et une vis de serrage (82) qui relie l'axe/accouplement (31) avec le volant (81).

6. Dispositif électromécanique perfectionné, pour la manipulation d'écrous ou similaires, selon revendications antérieures, se caractérisant par le fait qu'il dispose de moyens de positionnement permettant de prévenir la sortie ou le détachement involontaires de l'engrenage ouvert (5) par rapport à la tête ouverte (4) dans laquelle il va se loger; lesdits moyens de queue d'outils escamotables (9) allant se loger dans des paires d'orifices en vis-à-vis correspondant pour l'un à la tête (4) et pour l'autre à l'engrenage (5).
